# EUROPÄISCHE PATENTANMELDUNG

(11) **EP 4 782 357 A1**
(43) Veröffentlichungstag der Anmeldung: **29.07.2026**
(21) Anmeldenummer: 26152064.7
(22) Anmeldetag: 15.01.2026
(51) Int. Cl.: B65D 30/20

(54) **SEITENFALTENBEUTEL**

(30) Priorität: 23.01.2025 DE 102025102441
(71) Anmelder: Mondi AG, 1030 Wien (AT)
(72) Erfinder: Kösters, Jens, 49134 Wallenhorst (DE)
(74) Vertreter: Andrejewski - Honke Patent- und Rechtsanwälte Partnerschaft mbB

(57) **Zusammenfassung**

Die Erfindung betrifft einen Seitenfaltenbeutel mit einem von einer ersten Frontwand (1), einer zweiten Frontwand (2) und zumindest einer ersten Seitenfalte (3), welche an einer ersten Längskante (5a) an die erste Frontwand (1) und an einer zweiten Längskante (5b) an die zweite Frontwand (2) anschließt, gebildeten Beutelkörper, wobei ein Beutelmaterial des Beutelkörpers an der zweiten Längskante (5b) eine Knicklinie aufweist und wobei der Beutelkörper an der zweiten Längskante (5b) eine Längsnaht (7') aufweist. Erfindungsgemäß ist vorgesehen, dass die Längsnaht (7') an der zweiten Längskante (5b) sich über weniger als 50 % der Länge der zweiten Längskante (5b) erstreckt.

## Beschreibung

Die Erfindung betrifft einen Seitenfaltenbeutel mit einem von einer ersten Frontwand, einer zweiten Frontwand und zumindest einer ersten Seitenfalte, welche an einer ersten Längskante an die erste Frontwand und an einer zweiten Längskante an die zweite Frontwand anschließt, gebildeten Beutelkörper, wobei ein Beutelmaterial des Beutelkörpers an der zweiten Längskante eine Knicklinie aufweist und wobei der Beutelkörper an der zweiten Längskante eine Längsnaht aufweist.

Gemäß einer üblichen und im Rahmen der Erfindung bevorzugten Ausgestaltung weist der Beutelkörper auch eine zweite Seitenfalte auf, welche an einer dritten Längskante an die erste Frontwand und an einer vierten Längskante an die zweite Frontwand anschließt. Solche Seitenfaltenbeutel weisen dann hinsichtlich der beiden Frontwände und der beiden Seitenfalten in etwa eine Symmetrie auf, auch wenn sich hinsichtlich einzelner Aspekte, beispielsweise der Ausbildung von Längsnähten, Unterschiede ergeben können.

Die Erfindung bezieht sich des Weiteren insbesondere auf einen Seitenfaltenverpackungsbeutel, sowohl in seinem unbefüllten, als auch in seinem befüllten Zustand. Bei einem unbefüllten Seitenfaltenverpackungsbeutel sind die Seitenfalten üblicherweise jeweils auf sich selbst gefaltet zwischen den Frontwänden eingelegt, wobei der Beutelkörper dann bodenseitig geschlossen ist und an seiner oberen Seite offen ist, um dort befüllt zu werden. Entsprechende Seitenfaltenbeutel werden in der Praxis auch als premade-bags bezeichnet.

Die Erfindung bezieht sich des Weiteren auf geschlossene Seitenfaltenbeutel, die ein Füllgut aufnehmen. Diese geschlossenen SeitenfaltenVerpackungsbeutel können sowohl aus den zuvor genannten premade-bags oder auch in einem FFS-Verfahren (form-fill-seal-Verfahren) gebildet sein.

Im Rahmen der Erfindung kann der Seitenfaltenbeutel für verschiedene, vorzugsweise körnige oder pulverförmige Schüttgüter, eingesetzt werden. Der Seitenfaltenbeutel kann beispielsweise für Gebinde von Lebensmitteln wie Reis, Mehl, Zucker, pelletierte Tiernahrung oder auch verschiedene Bauprodukte wie Sand, Mörtel, Beton, Fliesenkleber, zementhaltige Putz- und Ausgleichsmassen für Wände und Böden oder dergleichen vorgesehen sein. Der Seitenfaltenbeutel kann jedoch auch für andere pulverförmige oder körnige Füllgüter aus dem Bereich der Chemie sowie der Lebens- und Futtermittel vorgesehen sein. Das Füllgutgewicht kann beispielsweise zwischen 1 kg und 25 kg und das Volumen des verschlossenen Beutelkörpers zwischen 2,5 I (Liter) und 40 I liegen.

In dem befüllten und verschlossenen Seitenfaltenbeutel ist das Füllgut weitgehend gegen Umwelteinflüsse geschützt und kann somit über einen längeren Zeitraum gelagert werden. Der geschlossene Seitenfaltenbeutel kann je nach Anforderungen jedoch auch ein Ventil, zumindest eine Entlüftungsöffnung oder dergleichen aufweisen, wenn beispielsweise bei der Lagerung des Füllgutes entstehende Gase abzuführen sind oder ein Druckausgleich notwendig ist.

In üblicher Weise kann der Seitenfaltenverpackungsbeutel mit einem Standboden, leistenförmigen Verschlusselementen für einen Wiederverschluss oder anderen Einrichtungen ausgestaltet sein. Beispielsweise kann auch ein Tragegriff vorgesehen sein. Insbesondere kann der Tragegriff an einer der Seitenfalten angeordnet werden.

Die vorliegende Erfindung bezieht sich dabei konkret auf einen Beutelkörper, der zumindest an der zweiten Längskante eine Knicklinie aufweist. Dies bedeutet, dass dort das Beutelmaterial geknickt ist, um zumindest die anschließenden Bereiche der ersten Seitenfalte und der zweiten Frontwand gemeinsam als kontinuierlich durchgehendes Material auszubilden.

Bei der Herstellung wird dabei das Beutelmaterial in der Regel zu einem Seitenfaltenschlauch mit den beiden Frontwänden und der zumindest ersten Seitenfalte und vorzugsweise auch einer zweiten Seitenfalte geformt, wobei an einer geeigneten Stelle die Ränder der als Beutelmaterial zugeführten Materialbahn umfangseitig geschlossen werden müssen. Es wird dort eine Verschlussnaht gebildet, wobei die Verschlussnaht auch als durchgehende Längsnaht an einer der Längskanten des Beutelkörpers gebildet sein kann. Darüber hinaus ist es auch möglich, außerhalb der Längskanten, insbesondere an einer der Frontwände, eine Längsnaht für einen umfangseitigen Verschluss des Beutelkörpers vorzusehen, sodass dann grundsätzlich sämtliche Längskanten durch Knicklinien gebildet sein können.

Die Herstellung entsprechender Seitenfaltenbeutel über die Erzeugung eines Seitenfaltenschlauches ist dem Fachmann bekannt, wozu auch auf die EP 4 406 734 A1 verwiesen wird.

Ein Boden des Beutelkörpers kann dadurch gebildet werden, dass ein unterer Abschnitt als Boden gefaltet wird, wobei dann der Boden über Knicklinien an die Frontwände und die zumindest eine Seitenfalte anschließt. Ein solcher Boden kann sich beispielsweise direkt bei dem Befüllen des Seitenfaltenbeutels ergeben, wenn bei dem Befüllvorgang die zunächst auf sich selbst gefaltete Seitenfalte bzw. die zunächst auf sich selbst gefalteten Seitenfalten aufgespreizt wird bzw. werden.

Die Herstellung von Seitenfaltenbeuteln über einen Seitenfaltenschlauch wird in der Praxis auch als Längs-Verfahren bezeichnet. Gemäß einer Variante der bekannten Längs-Verfahren ist es dabei auch möglich, einen Boden mit einem separaten Materialabschnitt zu bilden, der über Verbindungsnähte an die Frontwände und die zumindest eine Seitenfalte anschließt. Ein entsprechendes Verfahren und ein damit gebildeter Seitenfaltenbeutel sind aus der EP 3 246 266 B1 bekannt.

Die EP 2 987 744 A offenbart einen weiteren Seitenfaltenbeutel, bei dem an zumindest einem Teil der Längskanten Knicklinien gebildet werden, wobei an den Knicklinien auch Längsnähte gebildet werden können.

Während bei einem Seitenfaltenschlauch eine Längsnaht für den umfangseitigen Verschluss notwendig ist, können auch an Längskanten mit einer Knicklinie optional Längsnähte erzeugt werden, beispielsweise um die Stabilität des Beutelkörpers zu erhöhen.

Gemäß der EP 4 406 734 A1 können beispielsweise Längsnähte an zwei von vier Beutelkanten vorgesehen sein, wobei grundsätzlich eine Längsnaht ausreichen würde, um den Beutelkörper umfangseitig zu verschließen. Längsnähte, die an einer Knicklinie gebildet werden, werden auch als Blindnähte bezeichnet, weil dort die Längsnähte nicht für einen umfangseitigen Verschluss notwendig sind.

Während Blindnähte die Stabilität des Beutelkörpers erhöhen, ergibt sich gleichzeitig der Nachteil, dass in Bezug auf das eingesetzte Beutelmaterial das Füllvolumen verringert wird. Das an den Blindnähten mit sich selbst verbundene Beutelmaterial steht nämlich nicht für eine Begrenzung des Innenraums des Beutelkörpers bereit.

Vor diesem Hintergrund liegt der vorliegenden Erfindung die Aufgabe zugrunde, einen Seitenfaltenbeutel anzugeben, der trotz einer effizienten Ausnutzung des Beutelmaterials besonders gute Funktionseigenschaften aufweist.

Gegenstand der Erfindung und Lösung der Aufgabe ist ein Seitenfaltenbeutel gemäß Patentanspruch 1.

Ausgehend von einem Seitenfaltenbeutel nach dem Oberbegriff des Patentanspruches 1 ist erfindungsgemäß vorgesehen, dass die Längsnaht an der zweiten Längskante sich über weniger als 50 %, insbesondere weniger als 40 % der Länge der zweiten Längskante erstreckt.

Erfindungsgemäß wird zumindest die Hälfte der Längskante nicht mit der Längsnaht versehen. Sofern die Längsnaht unterbrochen ist oder mehrere Abschnitte aufweist, bezieht sich die Angabe von weniger als 50 %, insbesondere weniger als 40 %, auf die Summe der Einzellängen von Teilstücken oder Abschnitten.

Dort, wo die Längsnaht entsprechend ausgespart ist, steht das gesamte Beutelmaterial bis zu der Knicklinie bereit, um einen Innenraum des Beutelkörpers zu bilden, sodass entsprechend Material- bzw. Volumenverluste vermieden werden.

Insbesondere ist im Rahmen der Erfindung vorgesehen, dass die Längsnaht an der zweiten Längskante sich im Wesentlichen und vorzugsweise ausschließlich an einer unteren Beutelhälfte erstreckt. Durch die dort vorgesehene Längsnaht kann der Beutelkörper an seiner unteren Hälfte stabilisiert werden. Die Längsnaht kann sich beispielsweise von einem gefalteten oder auch von einem separaten Abschnitt gebildeten Boden oder einer Quernaht nach oben erstrecken.

Grundsätzlich bezieht sich die vorliegende Erfindung sowohl auf einen unbefüllten, flachgelegten Seitenfaltenbeutel, insbesondere Seitenfaltenverpackungsbeutel, als auch auf einen befüllten und vorzugsweise auch verschlossenen Seitenfaltenbeutel, insbesondere Seitenfaltenverpackungsbeutel.

Wie auch nachfolgend noch erläutert, kann sich bei einem flachliegenden Seitenfaltenbeutel einerseits und einem befüllten Seitenfaltenbeutel eine unterschiedliche Zuordnung der Längskanten ergeben. Während ein flachliegender Seitenfaltenbeutel im Wesentlichen zweidimensional betrachtet werden kann, weist ein befüllter Seitenfaltenbeutel in der Regel einen Boden auf. Wenn der Boden aus einem durchgehenden Stücke eines Seitenfaltenschlauchs gefaltet ist, verringert sich dann entsprechend die Länge der Längskanten. Unabhängig davon ist aber im Rahmen der Erfindung stets vorgesehenen, dass die Längsnaht an der zweiten Längskante sich über weniger als 50 %, insbesondere weniger als 40 %, der Länge der zweiten Längskante erstreckt.

Wenn die Längsnaht sich an der zweiten Längskante zumindest im Wesentlichen an der unteren Beutelhälfte erstreckt, wird dort eine Stabilisierung erreicht, was gerade bei Beutelkörper mit einem Standboden - unabhängig von der konkreten Ausgestaltung des Standbodens - besonders vorteilhaft ist.

Der untere Bereich und damit bei einem Aufstellen des Seitenfaltenbeutels besonders belastete Teil des Beutelkörpers wird besonders stabilisiert. Darüber ist zumindest die zweite Längskante nicht mit der Längsnaht versehen, sodass dort ein größerer Querschnitt für den Füllraum bereitgestellt werden kann.

Im Rahmen der Erfindung ist zunächst an der zweiten Längskante vorgesehen, dass sich dort die Längsnaht über weniger als 50 %, insbesondere weniger als 40 %, der Länge der entsprechenden Längskante erstreckt. Eine entsprechende Ausgestaltung ist aber vorzugsweise auch an zumindest einer weiteren Längskante vorgesehen, wobei im Rahmen der Erfindung auch an allen Längskanten eine entsprechend kurze, vorzugsweise zumindest im Wesentlichen in der unteren Beutelhälfte verlaufende Längsnaht möglich ist. Wenn der Beutelkörper dann durch Falten des Beutelmaterials gebildet ist, ist dann eine umfangsseitige Verschlussnaht außerhalb der Längskanten, beispielsweise an einer der beiden Frontwände vorzusehen.

Wenn dagegen die Verschlussnaht im Bereich einer Längskante vorgesehen ist, so muss dort eine durchgehende Längsnaht erzeugt werden, um den Beutelkörper umfangseitig vollständig zu schließen. Aus Symmetrie- oder Stabilitätsgründen ist es dann auch möglich, dass zumindest an einer weiteren Längskante eine längere Siegelnaht vorgesehen ist, welche sich, beispielsweise über zumindest 60 % der Länge der entsprechenden Längskante erstreckt.

Gemäß einer bevorzugten Ausgestaltung der Erfindung ist vorgesehen, dass in der unteren Beutelhälfte, insbesondere ausgehend von einem Boden des Beutelkörpers, bei einem befüllten Seitenfaltenbeutel an jeder Längskante zunächst eine Längsnaht vorgesehen ist.

Beispielsweise kann bei der bevorzugten Ausgestaltung des Seitenfaltenbeutels mit zwei Seitenfalten an zwei Längskanten jeweils eine kurze Längsnaht mit einer Länge von weniger als 50 % der jeweiligen Längskante vorgesehen sein, während dann an zwei weiteren Längskanten jeweils eine längere Längsnaht vorgesehen ist, die sich über zumindest 60 % der Länge der jeweiligen Längskante erstreckt und sich beispielsweise auch über die gesamte Längskante erstrecken kann.

Im Rahmen einer solchen Ausgestaltung ist dann im unteren Bereich des Beutelkörpers an allen Längskanten eine Stabilisierung gewährleistet, sodass eine Art stabilisierender Schuh für den Beutelkörper gebildet wird, der dann ein Knicken des Beutelkörpers unter Last oder eine andere unerwünschte Verformung im unteren Bereich verhindern kann.

Im Rahmen der Gestaltungsmöglichkeiten kann vorgesehen sein, dass die Längsnaht an der zweiten Längskante sich über 6 % bis 36 % der Länge der zweiten Längskante erstreckt. Wie zuvor erläutert, kann auch an zumindest einer weiteren Längskante eine entsprechende Ausgestaltung vorgesehen sein.

Die zweite Längskante kann beispielsweise eine Länge zwischen 20 cm und 90 cm aufweisen. Bei dem im Rahmen der Erfindung umfassten befüllten Seitenfaltenbeutel entspricht die Länge der zweiten Längskante dann auch üblicherweise zumindest in etwa der Beutelhöhe, wobei auch die mehreren Längskanten in der Regel die gleiche Länge aufweisen.

Aus den angegebenen Werten ist ersichtlich, dass der Seitenfaltenbeutel in unterschiedlichen Größen gebildet werden kann, um unterschiedliche Füllvolumen und/oder unterschiedliche Füllgewicht zu ermöglichen. Bezogen auf die zuvor angegebenen Längen kann sich die Längsnaht an der zweiten Längskante beispielsweise über 2 cm bis 18 cm erstrecken.

Im Rahmen der Erfindung ist es besonders vorteilhaft, wenn die Längsnaht an der zweiten Längskante und gegebenenfalls auch zumindest einer weiteren Längskante sich bei einem befüllten Seitenfaltenbeutel unmittelbar ausgehend von einem Boden nach oben erstreckt, um gerade dort eine Stabilisierung zu bewirken.

Die Länge der Längsnaht kann auch in Abhängigkeit von der Gewichtsbelastung des Beutels variiert werden. So können beispielsweise bei einem vorgegebenen Füllvolumen Füllgüter mit sehr unterschiedlichen Gewichten aufgenommen sein. Während Bauprodukte, aber auch Lebensmittel wie Reis eine hohe Dichte aufweisen, nimmt die Dichte bei Füllgütern wie pelletierter Tiernahrung bis hin zu Cerealien oder dergleichen ab. Entsprechend können dann auch kürzere Längsnähte ausreichend sein, um eine Stabilisierung des Beutelkörpers zu erreichen.

Wenn der Beutelkörper wie zuvor beschrieben die zweite Seitenfalte aufweist, kann diese an einer dritten Längskante an die erste Frontwand und an einer vierten Längskante an die zweite Frontwand anschließen.

Dabei kann vorgesehen sein, dass das Beutelmaterial des Beutelkörpers an der vierten Längskante eine Knicklinie mit einer Längsnaht aufweist, welche sich über weniger als 50 % der Länge der vierten Längskante erstreckt.

Die zweite Frontwand ist dann an ihren beiden Seiten lediglich mit kurzen Längsnähten versehen, wobei dann oberhalb ein größeres Füllvolumen bereitgestellt wird. An der ersten Frontwand können dagegen längere, beispielsweise durchgehende Siegelnähte an der ersten Längskante und an der dritten Längskante vorgesehen sein.

Mit durchgehenden Längskanten kann dann auch ein besonders hochwertiges Erscheinungsbild erreicht werden, wobei die erste Frontwand beispielsweise eine Beutelvorderseite und die zweite Frontwand eine Beutelrückseite bilden können.

Die Zuordnung der Beutelvorderseite und der Beutelrückseite kann sich insbesondere durch einen Aufdruck ergeben, mit dem der Seitenfaltenbeutel, insbesondere in Form eines Seitenfaltenverpackungsbeutels, einem Benutzer präsentiert wird. Beispielsweise ist es bei pelletierter Tiernahrung üblich, dass an einer Vorderseite eine ansprechende grafische Gestaltung mit einer hervorgehobenen Produktbezeichnung und lediglich allgemein Informationen vorhanden ist, während dann Detailinformationen wie Fütterungsempfehlungen, weiterführende Produktinformationen, Inhaltsstoffe oder dergleichen an der zweiten Frontwand oder den Seitenfalten aufgeführt sind.

Grundsätzlich können Seitenfalten auch mit Tragegriffen oder dergleichen versehen sein.

Der Seitenfaltenbeutel kann noch andere Einrichtungen wie beispielsweise einen Wiederverschluss in einem oberen Beutelbereich aufweisen. Ein solcher Wiederverschluss kann sich dabei an einem Kopf des Beutels zwischen den Frontwänden und/oder an zumindest einer der Seitenfalten erstrecken. Sofern sich ein Wiederverschluss auch oder ausschließlich an einer Seitenfalte erstreckt, kann dort auch eine lange Längsnaht unterbrochen sein, wobei die lange Längsnaht sich dennoch über zumindest 60 % der Länge der entsprechenden Längskante erstrecken kann.

Wie zuvor dargelegt, umfasst die Erfindung einerseits einen unbefüllten Seitenfaltenbeutel, wobei die Frontwände mit der zumindest einem dazwischen eingefalteten ersten Seitenfalte flachgelegt sind und wobei der Beutelkörper an einem oberen Rand eine Öffnung aufweist und für die Bildung eines Verpackungsgebindes für ein befüllten über die Öffnung sowie ein Verschließen eingerichtet ist.

Des Weiteren umfasst die Erfindung - wie ebenfalls zuvor dargelegt - auch einen geschlossenen Seitenfaltenbeutel in Form eines Seitenfaltenverpackungsbeutels, wobei der Beutelkörper mit einem Füllgut gefüllt und geschlossen ist.

Der entsprechende Seitenfaltenverpackungsbeutel kann dabei einen Boden aufweisen, wobei der Boden entweder über Knicklinien an die Frontwände und die zumindest eine Seitenfalte anschließt oder auch von einem separaten Materialabschnitt gebildet sein kann, welcher über Verbindungsnähte an die Frontwände und die zumindest eine Seitenfalte anschließt. Die Längsnaht an der zweiten Längskante und vorzugsweise zumindest einer weiteren Längskante, welche wie beschrieben nur eine Länge von weniger als 50 % der entsprechenden Längskante aufweist, kann sich dann bei einem über Knicklinien angrenzenden Boden in den Boden fortsetzen oder an dem Übergang zu dem Boden enden.

Ausgehend von dem Boden kann die Längsnaht an der zweiten Längskante beispielsweise eine Länge zwischen 2 cm und 9 cm aufweisen.

Gemäß der vorliegenden Erfindung wird eine vorteilhafte Stabilisierung des Beutelkörpers erreicht, wobei zumindest an der zweiten Längskante die stabilisierende Längsnaht nur oder im Wesentlichen nur über einen Teilbereich, insbesondere an der unteren Beutelhälfte vorgesehen ist. Die daraus resultierenden Vorteile einer hohen Stabilität bei einer geringen Materialnutzung werden dabei unabhängig von dem konkret ausgewählten Beutelmaterial erreicht.

Gemäß einem weiteren Aspekt der Erfindung ist vorgesehen, dass das Beutelmaterial sortenrein, insbesondere sortenrein aus einem Material ausgewählt aus der Gruppe Papier, Polyethylen, Polypropylen gebildet ist. Wenn das Beutelmaterial sortenrein ist, kann dieses in der Regel auch besonders gut und effizient recycelt werden.

Als sortenrein wird in diesem Zusammenhang insbesondere verstanden, wenn der gesamte Beutelkörper aus Papier oder Kunststoff einer Polymerklasse wie beispielsweise Polyethylen oder Polypropylen gebildet ist. Dabei ist grundsätzlich zu berücksichtigen, dass das Beutelmaterial auch mehrschichtig gebildet sein kann, wobei auch bei einem Beutelmaterial auf der Basis von Kunststoff Funktionselemente wie Ausgießer, Wiederverschlüsse, Tragegriffe, Ventile oder dergleichen aus Kunststoff der gleichen Polymerklasse bereitgestellt werden können.

Bei Papier können mehrere Papierschichten miteinander kombiniert werden, um gewünschte Funktionseigenschaften zu erreichen. Auch gewisse wasserlösliche oder wasserunlösliche Fremdmaterialien sind bei Papier häufig in einem gewissen Maße hinsichtlich der Recyclingfähigkeit akzeptabel. Beispielsweise ist häufig ein Papier-Recycling möglich, wenn der Papieranteil über 90 %, insbesondere über 95 % liegt. Dünne und insbesondere lokale Beschichtungen, auch aus heißsiegelfähigen Kunststoffen, können dabei gegebenenfalls in Kauf genommen werden.

Wenn der Seitenfaltenbeutel sortenrein aus Polyethylen oder sortenrein aus Polypropylen gebildet ist, können einzelne Schichten des Beutelmaterial und/oder weitere Funktionselemente mit einer unterschiedlichen Dichte wie beispielsweise ULDPE, LDPE, LLDPE, MDPE, LLMDPE und HDPE vorliegen. Grundsätzlich können die verschiedenen Dichteklasse auch gemeinsam gesammelt und recycelt werden, wobei ein solches Gemisch selbstverständlich Materialeigenschaften aufweist, die von den einzelnen verschiedenen Ausgangsstoffen abweichen.

Vor diesem Hintergrund kann der Beutelkörper auch in einem engeren Sinne sortenrein gebildet werden, wobei dann Materialien aus einem relativ engen Dichtebereich vorgesehen sind.

Gerade im Hinblick auf Polyethylen kann eine Unterscheidung zwischen Polyethylen hoher Dichte (HDPE) und Polyethylen niedriger Dichte (LDPE) zweckmäßig sein, weil dazu gemäß Anlage 5 des Deutschen Verpackungsgesetzes vom 5. Juni 2017 (Gesetz zur Fortentwicklung der haushaltsnahen Getrennterfassung von wertstoffhaltigen Abfällen) unterschiedliche Abkürzungen und Nummern (HDPE, Nr. 2 und LDPE, Nr. 4) ergeben.

Auch wenn gemäß üblicher Kriterien das Beutelmaterial als sortenrein klassifiziert wird, können übliche Zusatz- und Füllstoffe vorgesehen sein. Hierzu zählen bei Kunststoffen beispielsweise Pigmente, Farbstoffe, Verarbeitungshilfsmittel, UV-Stabilisatoren, anorganische Füllstoffe oder dergleichen. Der Gewichtsanteil entsprechender Zusatz- und Füllstoffe liegt vorzugsweise bei weniger als 10 Gew.-% und besonders bevorzugt weniger als 5 Gew.-% bezogen auf das Gesamtgewicht des Beutelmaterials. Papier als mögliches Beutelmaterial kann beispielsweise eine gestrichene Oberfläche aufweisen.

Bei einem Beutelmaterial in Form einer Kunststoff- oder Kunststoffverbundfolie ist die zumindest eine Längsnaht vorzugsweise als Heißsiegelnaht gebildet. Grundsätzlich können dann sämtliche Längsnähte und auch weitere Nähte als Heißsiegelnähte gebildet werden, wobei entsprechende Maßnahmen in der Praxis üblich sind.

Neben den zuvor genannten sortenreinen Ausgestaltungen können auch klassische Kunststoffverbundfolien eingesetzt werden, welche beispielsweise Polyethylenterephthalat (PET) oder Polypropylen, insbesondere biaxial orientiertes Polypropylen (BO-PP) an der einen Seite sowie Polyethylen (PE) oder ein anderes heißsiegelbares Material an der gegenüberliegenden Seite aufweisen. Das PET oder BO-PP kann dann bei dem Seitenfaltenbeutel eine Außenseite bilden, während PE als innenliegende Siegelschicht vorgesehen ist.

Grundsätzlich kann bei einer Kunststoffverbundfolie auch eine Barriereschicht vorhanden sein, wobei insbesondere auch eine Metallisierung, oder eine Metalloxidschicht in Betracht kommen. Auch bei Papier kommt eine Barriereschicht in Betracht, welche ebenfalls von einer Metallisierung gebildet sein kann. Auch sind Suspensionen, beispielsweise auf der Basis von PVOH, bekannt, welche als Barrierematerial auf Papier aufgebracht werden können. Als polymere Barriereschicht kommt insbesondere auch EVOH in Betracht.

Bei Papier als Beutelmaterial können Längsnähte mit Klebstoff gebildet sein. Alternativ kann auch ein Heißsiegeln erfolgen, wenn eine die Innenseite des Seitenfaltenbeutels bildende Seite des Papiers zumindest abschnittsweise mit einer heißsiegelbaren Beschichtung versehen ist. Geeignet sind beispielsweise Schichten auf Basis von Polyolefinen wie Polyethylen, welche aufextrudiert oder als eine Art Schmelzklebstoff aufgebracht werden. Auch sind weitere heißsiegelbare Materialien bekannt, die beispielsweise als Emulsion aufgetragen werden. Entsprechende heißsiegelbare Materialien können dabei sowohl auf Polyolefinen oder anderen Polymerklassen wie PLA oder EVAL beruhen.

Bezüglich der Ausgestaltung des Beutelmaterials aus Kunststoff kommen beispielsweise auch Extrusionsfolien in Betracht, wobei insbesondere mehrschichtige Extrusionsfolien mit einem symmetrischen Schichtaufbau eingesetzt werden können. Wenn beispielsweise ein Schlauch einer Extrusionsfolie an der innenliegenden Seite des Schlauches mit sich selbst verblockt wird, entsteht direkt einen symmetrischer Schichtaufbau, welcher auch hinsichtlich der mechanischen Eigenschaften ausgesprochen ausgeglichen ist und insbesondere auch eine geringe Neigung zur Krümmung aufweist.

Wie bereits zuvor erläutert, ist an zumindest einer der Längskanten eine Knicklinie vorgesehen, wobei dort lediglich eine kurze Längsnaht zur Stabilisierung des Beutelkörpers, insbesondere an der unteren Beutelhälfte, vorgesehen ist.

Wenn eine solche Längsnaht durch Krafteinwirkung wieder teilweise aufgetrennt wird, ist der Verschluss des Beutels in der Regel weiterhin gegeben, weil dann im Bereich der aufgetrennten Längsnaht die dort aneinander angrenzende Seitenfalte und Frontwand noch über die Knicklinie verbunden sind.

Die Längsnaht kann beispielsweise unmittelbar aufgezogen werden, wobei auch von einem Peelen gesprochen wird. Denkbar ist auch, dass die Siegelnaht teilweise aufreißt oder aufbricht, ohne dass die Folie insgesamt zerrissen wird. Ein Peelen oder lokales Reißen der Längsnaht ist insbesondere dort zu erwarten, wobei die vergleichsweise kurze Längsnaht endet.

Die beschriebenen Aspekte können im Rahmen der Erfindung auch vorteilhaft genutzt werden, um bei Belastungen des geschlossenen Seitenfaltenverpackungsbeutels eine gewisse Pufferwirkung zu erreichen. Wenn beispielsweise ein entsprechender Seitenfaltenbeutel herunterfällt oder in anderer Weise schlagartig mit einem Impuls beauftragt wird, besteht die Gefahr eines Aufplatzens. Durch ein Peelen oder teilweises Einreißens einer Längsnaht wird dann ein zusätzliches Volumen bereitgestellt, wodurch gerade Druckspitzen innerhalb des Beutelkörpers wesentlich reduziert werden können. Durch die beschriebene Pufferwirkung kann dann in vielen Fällen ein Platzen des Beutelkörpers auf besonders verteilhafte Weise verhindert werden.

Die Erfindung wird nachfolgend anhand von exemplarischen Figuren erläutert. Es zeigen:
- Fig. 1a: einen erfindungsgemäßen befüllten und verschlossenen Seitenfaltenbeutel;
- Fig. 1b: einen unbefüllten Seitenfaltenbeutel, aus dem der befüllte Seitenfaltenbeutel gemäß der Fig. 1A gebildet werden kann;
- Fig. 1c: einen Querschnitt durch den Seitenfaltenbeutel gemäß der Fig. 1a in einem oberen Bereich;
- Fig. 2a: einen weiteren erfindungsgemäßen befüllten und verschlossenen Seitenfaltenbeutel;
- Fig. 2b: einen unbefüllten Seitenfaltenbeutel, aus dem der befüllte Seitenfaltenbeutel gemäß der Fig. 2a gebildet werden kann;
- Fig. 3a: einen weiteren erfindungsgemäßen befüllten und verschlossenen Seitenfaltenbeutel;
- Fig. 3b: einen unbefüllten Seitenfaltenbeutel, aus dem der befüllte Seitenfaltenbeutel gemäß der Fig. 3a gebildet werden kann;
- Fig. 4: einen weiteren erfindungsgemäßen befüllten und verschlossenen Seitenfaltenbeutel;
- Fig. 5a: einen weiteren erfindungsgemäßen befüllten und verschlossenen Seitenfaltenbeutel;
- Fig. 5b: einen unbefüllten Seitenfaltenbeutel, aus dem der befüllte Seitenfaltenbeutel gemäß der Fig. 5a gebildet werden kann;

Die Fig. 1a zeigt einen Seitenfaltenbeutel mit einem von einer ersten Frontwand 1, einer zweiten Frontwand 2, einer ersten Seitenfalte 3 und einer zweiten Seitenfalte 4 gebildeten Beutelkörper. Die erste Seitenfalte 3 schließt an einer ersten Längskante 5a an die erste Frontwand 1 und an einer zweiten Längskante 5b an die 2. Frontwand 2 an.

Die in der Fig. 1a verdeckte zweite Seitenfalte 4 schließt an einer dritten Längskante 5c an die erste Frontwand 1 und einer vierten Längskante 5d an die zweite Frontwand 2 an.

Der Beutelkörpers ist insgesamt mit einem Aufdruck 6 versehen, wobei in dem dargestellten Ausführungsbeispiel die erste Frontwand 1 eine Vorderseite des befüllten unverschlossenen Seitenfaltenverpackungsbeutels bildet.

Zu erkennen ist, dass der Beutelkörper an der ersten Längskante 5a und der dritten Längskante 5c, also an den beiden Seiten der ersten Frontwand 1, durchgehende Längsnähte 7 aufweist, die sich von einem Boden 8 bis zu einem oberen Beutelrand 9 erstrecken. Wie sich auch aus der nachfolgend weiter erläutert Fig. 1b ergibt, ist der Boden 8 durch Falten eines zunächst unbefüllten Seitenfaltenbeutels gebildet.

An der zweiten Längskante 5b und der vierten Längskante 5d ist jeweils eine kurze Längsnaht 7' vorgesehen, welche sich ausgehend von dem Boden 8 nur im Bereich einer unteren Beutelhälfte des Beutelkörpers erstreckt.

Oberhalb der Längsnähte 7' an der zweiten Längskante 5b und der vierten Längskante 5d kann das gesamte Beutelmaterial des Beutelkörpers für die Ausbildung eines Innenraums genutzt werden, sodass sich keine Volumenverringerung aufgrund der Längsnähte 7' in einem oberen Bereich des Beutelkörpers ergibt (siehe auch Fig. 1c).

Während der Beutelkörper an dem oberen Beutelrand 9 durch eine obere Quernaht 10 verschlossen ist, befindet sich an dem Boden 8 eine untere Quernaht 10'. Des Weiteren sind Bodennähte 11 vorhanden, welche dann in die Längsnähte 7, 7' übergehen.

Auch wenn an der zweiten Längskante 5b und der vierten Längskante 5d lediglich kurze Längsnähte vorgesehen sind, ist der untere Bereich des Beutelkörpers in effektiver Weise stabilisiert, wobei auch ein möglichst großes Füllvolumen bereitgestellt wird. In der unteren Beutelhälfte bilden sämtliche Längsnähte 7, 7' an den Längskanten 5a bis 5d eine Art stabilisierenden Schuh.

Die Fig. 1b zeigt einen flachliegenden Seitenfaltenbeutel, aus dem der befüllte Seitenfaltenbeutel gemäß der Fig. 1a gebildet werden kann. Durch eine gestrichelte Linie ist angedeutet, wo später bei dem befüllten Seitenfaltenbeutel gemäß der Fig. 1a der Übergang zwischen dem Boden 8 und den Frontwänden 1, 2 bzw. den Seitenfalten 3, 4 gebildet wird. Da der Boden 8 aber noch nicht ausgebildet ist, wird gemäß der Fig. 1b die gesamte Länge von der unteren Quernaht 10' bis zu dem oberen noch nicht verschlossenen Beutelrand 9 den Längskanten 5a bis 5d zugeordnet.

Die Fig. 1b zeigt den Seitenfaltenbeutel in einer Draufsicht auf die zweite Frontwand 2, wobei hier die kurzen Längsnähte 7 vorne liegt, während die durchgehenden langen Nähte 7 dahinterliegenden und gestrichelt dargestellt sind.

Da - wie zuvor erläutert - der Boden 8 noch nicht ausgebildet ist, werden hier auch keine Bodennähte zugeordnet, sodass sich bei einer vergleichenden Betrachtung der Fig. 1a und der Fig. 1b ein anderer Längenanteil der kurzen Längsnähte 7' in Bezug auf die Länge der zweiten Längskante 5b bzw. der vierten Längskante 5d ergibt. Unabhängig von dieser Zuordnung ist die Länge der kurzen Längsnähte 7' an der zweiten Längskante 5b und der vierten Längskante 5d weniger als 50 % und insbesondere weniger als 40 % der Länge der jeweils zugeordneten Längskante 5b, 5d.

In der Fig. 1c ist zu erkennen, dass die durchgehende Längsnaht 7 an der ersten Längskante 5a das Beutelmaterial umfangseitig verschließt, wobei die Längsnaht 7 an der dritten Längskante 5c lediglich zusätzlich zu einer Knicklinie gebildet ist und somit eine Blindnaht bildet.

Die Fig. 2 zeigt einen weiteren verschlossenen Seitenfaltenbeutel in Form eines Seitenfaltenverpackungsbeutels, wobei außerhalb der Längskanten 5a bis 5d eine separate Verschlussnaht 12 vorgesehen ist, welche sich an einer der beiden Frontwände 1, 2 erstreckt. Aus optischen Gründen ist es von Vorteil, wenn die separate Verschlussnaht 12 an der Beutelrückseite verläuft, sodass die Fig. 2a im Unterschied zu der Fig. 1a Rückansicht zeigt.

Da das Beutelmaterial mit der separaten Verschlussnaht 12 umfangseitig geschlossen ist, können an allen vier Längskanten 5a bis 5d lediglich kurze Längsnähte 7' vorgesehen sein, welche die zuvor beschriebene Stabilisierung des Beutelkörpers in seinem unteren Bereich bewirken. Die separate Verschlussnaht 12 kann dabei sowohl als Überlappungsnaht oder Flossennaht gebildet werden.

Bezüglich der weiteren Merkmale des Seitenfaltenverpackungsbeutels gemäß der Fig. 2a wird auf die Erläuterungen der Figuren 1a bis 1c verwiesen.

Die Fig. 2b zeigt in Analogie zu der Fig.1b einen flachliegenden Seitenfaltenbeutel, aus dem der befüllte Seitenfaltenbeutel gemäß der Fig. 2a gebildet werden kann.

Die Figuren 3a und 3b entsprechen in wesentlichen Teilen den Fig. 2a und 2b. Als Unterschied ist hier jedoch vorgesehen, dass keine Bodennähte 11 vorgesehen sind, die dann in die kurzen Längsnähte 7' übergehen. Da das Beutelmaterial umfangseitig an der separaten Verschlussnaht 12 verschlossen ist, können auch hier die bei der Außenform gemäß der Fig. 3a lediglich kurze Längsnähte 7' vorgesehen sein, welche sich dann ausgehend von dem Boden 8 über eine Länge von beispielsweise 2 cm bis 9 cm nach oben erstrecken.

Auf die Ausbildung von Bodennähten 11 wird dabei verzichtet, wobei gegebenenfalls auch durch das untere Ende der kurzen Längsnähte 7' an dem Boden 8 ein kontrolliertes Knicken und Ausbilden des Bodens 8 bei dem Befüllen erleichtert werden kann.

Die Fig. 4 zeigt dagegen wiederum eine Ausgestaltung, bei der das Beutelmaterial umfangseitig an der ersten Längskante 5a mit der durchgehenden Siegelnaht 7 verschlossen ist, wobei dann an den übrigen Längskanten 5b bis 5d wiederum nur kurze Längsnähte 7' vorgesehen sind.

Schließlich zeigen die Fig. 5a und 5b eine weitere Ausgestaltung des Seitenfaltenbeutels, bei dem der Boden 8 von einem separaten Materialabschnitt gebildet ist. Der Boden 8 ist dabei um seinen Umfang mit Bodennähten 11' mit den Frontwänden 1, 2 sowie den Seitenfalten 3, 4 verbunden. Auch hier ist eine separate Verschlussnaht 12 an der zweiten Frontwand 2 vorgesehen, sodass dann an sämtlichen Längskanten 5a, 5d wiederum nur kurze Längsnähte 7' gebildet werden können.

Die Fig. 5b zeigt einen flachliegenden Seitenfaltenbeutel, aus dem der in der Fig. 5a dargestellte geschlossene Seitenfaltenverpackungsbeutel gebildet werden kann. Dabei ist zu beachten, dass im Bereich des Bodens das den Umfang bildende Beutelmaterial sowie der separate Materialabschnitt mehrlagig übereinanderliegen. Bezüglich der Herstellung eines solchen Seitenfaltenbeutels wird insbesondere auf die EP 3 246 266 B1 verwiesen.

### Bezugszeichenliste:

- 1: erste Frontwand
- 2: zweite Frontwand
- 3: erste Seitenfalte
- 4: zweite Seitenfalte
- 5a: erste Längskante
- 5b: zweite Längskante
- 5c: dritte Längskante
- 5d: vierte Längskante
- 6: Aufdruck
- 7: Längsnaht (durchgehend)
- 7': Längsnaht (kurz)
- 8: Boden
- 9: oberer Beutelrand
- 10: obere Quernaht
- 10': untere Quernaht
- 11: Bodennähte
- 12: separate Verschlussnaht

## Patentansprüche

1. Seitenfaltenbeutel mit einem von einer ersten Frontwand (1), einer zweiten Frontwand (2) und zumindest einer ersten Seitenfalte (3), welche an einer ersten Längskante (5a) an die erste Frontwand (1) und an einer zweiten Längskante (5b) an die zweite Frontwand (2) anschließt, gebildeten Beutelkörper, wobei ein Beutelmaterial des Beutelkörpers an der zweiten Längskante (5b) eine Knicklinie aufweist und wobei der Beutelkörper an der zweiten Längskante (5b) eine Längsnaht (7') aufweist,
**dadurch gekennzeichnet, dass**
die Längsnaht (7') an der zweiten Längskante (5b) sich über weniger als 50% der Länge der zweiten Längskante (5b) erstreckt.

2. Seitenfaltenbeutel nach Anspruch 1, **dadurch gekennzeichnet, dass** die Längsnaht (7') an der zweiten Längskante (5b) sich im Wesentlichen an einer unteren Beutelhälfte erstreckt.

3. Seitenfaltenbeutel nach Anspruch 1 oder 2, **dadurch gekennzeichnet, dass** die Längsnaht (7') an der zweiten Längskante (5b) sich über 6 % bis 36 % der Länge der zweiten Längskante (5b) erstreckt.

4. Seitenfaltenbeutel nach einem der Ansprüche 1 bis 3, die zweite Längskante (5b) eine Länge zwischen 20 cm und 90 cm aufweist.

5. Seitenfaltenbeutel nach einem der Ansprüche 1 bis 4, **dadurch gekennzeichnet, dass** die Längsnaht (7') an der zweiten Längskante (5b) sich über 2 cm bis 18 cm erstreckt.

6. Seitenfaltenbeutel nach einem der Ansprüche 1 bis 5, **dadurch gekennzeichnet, dass** der Beutelkörper an der ersten Längskante (5a) eine Längsnaht (7) aufweist, welche sich über zumindest 60 % der Länge der ersten Längskante (5a) erstreckt.

7. Seitenfaltenbeutel nach Anspruch 6, **dadurch gekennzeichnet, dass** die Längsnaht (7) an der ersten Längskante (5a) sich über die gesamte Länge der ersten Längskante (5a) erstreckt und vorzugsweise eine umfangseitige Verschlussnaht des Beutelmaterials bildet.

8. Seitenfaltenbeutel nach einem der Ansprüche 1 bis 7, **dadurch gekennzeichnet, dass** der Beutelkörper eine zweite Seitenfalte (4) aufweist, welche an einer dritten Längskante (5c) an die erste Frontwand (1) und an einer vierten Längskante (5d) an die zweite Frontwand (2) anschließt, wobei vorzugsweise das Beutelmaterial des Beutelkörpers an der vierten Längskante (5d) eine Knicklinie mit einer Längsnaht (7') aufweist, welche sich über weniger als 50% der Länge der vierten Längskante (5d) erstreckt.

9. Seitenfaltenbeutel nach einem der Ansprüche 1 bis 8, **dadurch gekennzeichnet, dass** die Frontwände (1, 2) mit der zumindest einen dazwischen eingefalteten ersten Seitenfalte (3) flachgelegt sind, wobei der Beutelkörper an einem oberen Rand eine Öffnung aufweist und für die Bildung eines Verpackungsgebindes für ein Befüllen über die Öffnung und ein Verschließen eingerichtet ist.

10. Seitenfaltenbeutel nach einem der Ansprüche 1 bis 8, **dadurch gekennzeichnet, dass** der Beutelköper mit einem Füllgut gefüllt und als Verpackung des Füllgutes geschlossen ist.

11. Seitenfaltenbeutel nach Anspruch 10, **dadurch gekennzeichnet, dass** der Beutelkörper einen Boden (8) aufweist, wobei der Boden (8) entweder über Knicklinien an die Frontwände (1, 2) und die zumindest eine Seitenfalte (3) anschließt oder von einem separaten Materialabschnitt gebildet ist, welcher über Bodennähte (11') an die Frontwände (1, 2) und die zumindest eine Seitenfalte (3) anschließt.

12. Seitenfaltenbeutel nach Anspruch 11, **dadurch gekennzeichnet, dass** die Längsnaht (7') an der zweiten Längskante (5b) in eine Bodennaht (11) übergeht oder an dem Übergang zu dem Boden (8) endet.

13. Seitenfaltenbeutel nach Anspruch 11 oder 12, **dadurch gekennzeichnet, dass** die Längsnaht (7') an der zweiten Längskante (5b) eine Länge zwischen 2 cm und 9 cm aufweist.

14. Seitenfaltenbeutel nach einem der Ansprüche 1 bis 13, **dadurch gekennzeichnet, dass** das Beutelmaterial sortenrein, insbesondere sortenrein aus einem Material ausgewählt aus der Gruppe Papier, Polyethylen, Polypropylen gebildet ist.

15. Seitenfaltenbeutel nach einem der Ansprüche 1 bis 14, **dadurch gekennzeichnet, dass** das Beutelmaterial eine Kunststoff- oder Kunststoffverbundfolie ist, wobei die zumindest eine Längsnaht (7') als Heißsiegelnaht gebildet ist.

16. Seitenfaltenbeutel nach Anspruch 15, **dadurch gekennzeichnet, dass** das Beutelmaterial ein Extrusionsfolie, insbesondere eine mehrschichtige Extrusionsfolie mit symmetrischem Schichtaufbau ist.
